# EUROPÄISCHE PATENTSCHRIFT

(11) **EP 0 512 944 B1**
(45) Veröffentlichungstag und Bekanntmachung des Hinweises auf die Patenterteilung: **30.11.1994**
(21) Anmeldenummer: 92810267.2
(22) Anmeldetag: 08.04.1992
(51) Int. Cl.: D03C 5/02

(54) **Positive Exzentermaschine und Webmaschinen mit einer derartigen Exzentermaschine**
Positive eccenter mechanism and loom with such a mechanism
Mécanique à excentriques positive et métier à tisser avec une telle mécanique

(30) Priorität: 07.05.1991 CH 1365/91
(43) Veröffentlichungstag der Anmeldung: 11.11.1992
(73) Patentinhaber: SULZER RÜTI AG, CH-8630 Rüti (CH)
(72) Erfinder: Macho, Helmut, W-7750 Konstanz (DE)

(56) Entgegenhaltungen:
- CH-A- 255 931
- CH-A- 260 546
- FR-A- 2 317 395
- FR-A- 2 425 490

## Beschreibung

Die Erfindung handelt von einer positiven Exzentermaschine für den Antrieb der Schäfte einer Webmaschine mit auf einer Nockenwelle befestigten, exzentrisch angeordneten Nockenscheiben, welche auf einer starr und spielarm gelagerten Rollenhebelwelle schwenkbar angeordnete Rollenhebel antreibt.

Eine positive Exzentermaschine für Webmaschinen mit Schaftgleichstellungsvorrichtung ist in der Patentschrift CH 260 546 oder FR-A 2 425 490 gezeigt. Eine zum Antrieb der Schäfte dienende Nockenwelle mit zugehörenden Nockenscheiben ist versetzbar oder verschwenkbar angeordnet, so dass unter Spiel zwischen Nockenscheiben und Rollen die Schäfte durch ihr eigenes Gewicht in eine Schaftgleichstellung bewirkende Grundstellung zurückfallen. Eine einzige Lage der Schaftgleichstellung wird den unterschiedlichen Arbeitsabläufen einer Webmaschine, wie z.B. die Reinigung eines Schusskanales, oder unterschiedlichen Betriebszuständen wie z.B. die Entlastung der Kettfäden, nicht gerecht.

Hier schafft die Erfindung Abhilfe. Sie löst die Aufgabe Schaftgleichstellung in mehreren, definierten Lagen zu erreichen. Gemäss der Erfindung wird die Aufgabe dadurch gelöst, dass die Nockenwelle auf einem Schlitten starr gelagert ist, dass die Berührung zwischen Rollen und Nockenscheiben durch Verschiebung des Schlittens aufhebbar ist, und dass mindestens ein motorisch angetriebener Anschlag vorhanden ist, der zum Gleichstellen der Schäfte auf die Rollenhebel wirkt.

Die Erfindung weist verschiedene Vorteile auf. Schaftgleichstellungen in mehreren, definierten Lagen sind automatisch einstellbar. Die Kettfäden sind somit in der Gleichstellung parallel heb- und senkbar. Eine Schaftgleichstellung im Mittelfach entlastet z.B. die Kettfäden bei Maschinenstillstand. Eine Schaftgleichstellung im Tieffach wirkt sich beim Säubern oder beim Kettwechsel vorteilhaft aus. Die ortsfeste, wenig spielbehaftete Lagerung der Rollenhebelwelle sowie des gesamten Schaftgestänges führt zu exakten Bewegungsübertragungen, weshalb auch höhere Tourenzahlen erreichbar sind. Die Schaftgleichstellung bewirkt keinen Eingriff in die Schaftgestängekinematik beziehungsweise deren Lagerung. Es treten daher auch keine Verzerrungen in der Schaftlage auf. Die ortsfeste, starre Lagerung reduziert Verstellmöglichkeiten auf Grund von Betriebseinflüssen oder Montagefehlern.

Die abhängigen Ansprüche 2 bis 7 beziehen sich auf vorteilhafte Weiterbildungen der Erfindung.

Im folgenden wird die Erfindung anhand eines Ausführungsbeispieles beschrieben. Es zeigen:
- Fig.1: Ein schematischer Querschnitt durch die Exzentermaschine bei Spielaufhebung zwischen Rollen und Nockenscheiben;
- Fig.2: ein schematischer Querschnitt durch die Exzentermaschine mit Spiel zwischen Rollen und Nockenscheiben.

Die Erfindung zeigt in Fig.1 eine positive Exzentermaschine mit einer starr und spielarm gelagerten Rollenhebelwelle 6 auf der schwenkbare Rollenhebel 7 angeordnet sind, die die Bewegung über gekoppelte Schubstangen 8, Umlenkhebel 10 und Stangen 12, 13 auf die Schaftrahmen übertragen. Die Nockenwelle 9 mit den exzentrisch angeordneten Nockenscheiben 2, 3 ist starr auf einem verschiebbaren Schlitten 14 gelagert. Im spielbehafteten Zustand zwischen Rollen 4, 5 und Nockenscheiben 2, 3 verschwenken Anschlag 17 und/oder Anschlag 18 die Rollenhebel derart, dass Schaftgleichstellungen in mehreren Lagen vorgebbar sind. Im spielfreien Zustand zwischen Rollen 4, 5 und Nockenscheiben 2, 3 fixiert ein Blockierklotz 21 mit motorischer Antriebsvorrichtung 28 über einen Anschlag 20 den Schlitten 14.

Der Blockierklotz 21 ist über eine Stange 29 mit einer motorischen Antriebsvorrichtung 28 verbunden. Die unterschiedlichen Schaftgleichstellungslagen lassen sich automatisch mit den beiden motorischen Antriebsvorrichtungen 26 und 27 einstellen. Die motorische Antriebsvorrichtung 27 bewegt über die Stange 30 den Schlitten 14 mit allen sich darauf befindlichen Komponenten, insbesondere die Nockenwelle 9 mit den Nockenscheiben 2,3 als auch den auf den Rollenhebel 7 wirkenden Anschlag 17. Üblicherweise treibt eine Exzentermaschine mehrere Schafrahmen gleichzeitig an, sodass auf der Rollenhebelwelle 6 mehrere Rollenhebel 7 parallel nebeneinander liegen, wobei jeder Rollenhebel 7 über separate Stangen 8, 12, 13 und Umlenkhebel 10 einen Schaftrahmen antreibt. Desgleichen liegen auf der Nockenwelle 9 mehrere Nockenscheibenpaare 2,3 parallel nebeneinander, wobei jeweils ein Nockenscheibenpaar 2,3 einen Rollenhebel 7 antreibt. Der Schlitten 14 erhält quer zu seiner Bewegungsrichtung durch die Querstrebe 19, den Anschlag 20 sowie weiteren, nicht dargestellten Komponenten eine Quersteifigkeit. Der Anschlag 17 ist durchgehend als Querstrebe ausgebildet und wirkt daher auf alle Rollenhebel 7 gleichartig.

Der Anschlag 18 ist Teil eines weiteren Schlittens 15, der mit Kupplungsmitteln, einem durch einen Motor 26 angetriebenen Zapfen 23 sowie einer Führungsbohrung 25, an den Schlitten 14 an- und abkoppelbar ist.

Fig. 2 zeigt einen schematischen Querschnitt der Exzentermaschine bei Schaftgleichstellung im Mittelfach. Ausgehend von der Schlittenstellung in Fig. 1 wird der Schlitten 15 durch den Zapfen 23 motorisch an den Schlitten 14 angekoppelt. Die Blockierung des Schlittens 14 durch den Blockierklotz 21 wird durch die Antriebsvorrichtung 28 aufgehoben. Daraufhin werden die Schlitten 14 und 15 durch die motorische Antriebsvorrichtung 27 geradlinig verschoben, wobei sich der Abstand zwischen Rollenhebelwelle 6 und Nockenwelle 9 vergrössert, bis die beiden Anschläge 22 und 24 aufeinandertreffen. Wie in Fig. 2 dargestellt berühren sich die Rollen 4, 5 und die Nockenscheiben 2, 3 nicht mehr, dafür werden die Rollenhebel 7 durch die Anschläge 17 und 18 in einer definierten Verschwenkungslage fixiert.

Die erfindungsgemässe Exzentermaschine lässt eine weitere Lage der Schaftgleichstellung zu. Ist der Schlitten 15 vom Schlitten 14 abgekoppelt, so ist der Abstand zwischen Rollenhebelwelle 6 und Nockenwelle 9 mit Hilfe der Antriebsvorrichtung 27 weiter vergrösserbar, bis der Schlitten 14 mit dem Anschlag 20 die Gehäusewand 31 berührt. Dabei werden die Rollenhebel 7 durch den Anschlag 17 derart verschwenkt, dass eine Schaftgleichstellung im Tieffach resultiert. Der Anschlag 18 kann zur Fixierung der Verschwenkungslage der Rollenhebel 7 dienlich sein.

Im spielbehafteten Zustand zwischen Rollen 4, 5 und Nockenscheiben 2, 3 bewegen sich die Schäfte auf Grund ihres Eigengewichtes sowie der entgegenwirkenden Kettspannung der Kettfäden von selbst in eine Gleichgewichtslage und erreichen dadurch eine annähernde Schaftgleichstellung. Bei einer automatischen Schaftgleichstellung im Bereich der Gleichgewichtslage ist es vorteilhaft, die Rollenhebel 7 durch die beiden Anschläge 17 und 18 in einer definierten Verschwenkungslage zu fixieren, um eine exakte Schaftgleichstellung zu erzielen. Für Schaftgleichstellungslagen ausserhalb des Bereiches der Gleichgewichtslage kann ein einziger, auf die Rollenhebel 7 wirkender Anschlag für eine exakte Schaftgleichstellung genügen. Ohne vorhandene Kettfäden fallen die Schäfte bei Spiel zwischen Rollen 4, 5 und Nockenscheiben 2, 3 in eine Tieffachstellung, wobei der Anschlag 18 eine Schaftgleichstellung bewirkt.

Eine Spielaufhebung zwischen Rollen 4, 5 und Nockenscheiben 2, 3 kann aktiv durch die motorische Antriebsvorrichtung 27 erfolgen. Die Spielaufhebung kann auch passiv erfolgen, indem der Winkel alpha zwischen der Bewegungsebene des Schlittens und der Horizontalen derart gewählt ist, dass das Eigengewicht des Schlittens 14 sowie seiner mitbewegten Komponenten genügt, um eine Spielaufhebung zu bewirken.

Der Hauptantrieb der Nockenwelle 9 bleibt in jeder Position des Schlittens mit der Nockenwelle 9 verbunden, z.B. durch einen Stirnradantrieb oder einen Riemenantrieb, sodass nach erfolgter Spielaufhebung zwischen Rollen 4, 5 und Nockenscheiben 2, 3 die Nockenwelle 9 und somit die Rollenhebel 7 die gleiche Lage einnehmen wie vor der Schaftgleichstellung.

Im vorliegenden Ausführungsbeispiel bewegt sich der Schlitten 14 geradlinig in einer Ebene auf der Schlittenunterlage 16. Ungeradlinige Bewegungsformen des Schlittens 14 sind jedoch auch geeignet ein Spiel zwischen Rollen 4, 5 und Nockenscheiben 2, 3 zu erzeugen. Zusätzliche Schaftgleichstellungslagen sind zu realisieren, indem Anschlag 17 und/oder Anschlag 18 verschiedene Lagen einnehmen, z.B. mit Hilfe einer direkt auf die Anschläge wirkenden, motorischen Antriebsvorrichtung oder z.B. durch zusätzliche Schlitten entsprechend dem Funktionsprinzip von Schlitten 15.

Mit dem sich um die Achse 11 drehenden Umlenkhebel 10 wird über die Hubstange 13 direkt eine Seite des Schaftes angetrieben. Der sonst übliche, zusätzliche Zwischenhebel entfällt. Der Rollenhebel ist zudem klein und massearm ausgeführt und wird ortsfest starr gelagert. Dank diesen konstruktiven Massnahmen eignet sich die erfindungsgemässe Exzentermaschine für höchste Maschinendrehzahlen. Der Energieverbrauch kann reduziert und das Leistungsniveau gesteigert werden. Die erfindungsgemässe Exzentermaschine eignet sich sowohl für Luft- als auch für Greifer- und Projektilwebmaschinen.

Die Nockenwelle 9 und der Schlitten 14 sind derart in der Exzentermaschine angeordnet, dass die Nockenwelle 9 einfach zugänglich ist und problemlos ersetzbar ist.

## Patentansprüche

1. Positive Exzentermaschine für den Antrieb der Schäfte einer Webmaschine mit auf einer Nockenwelle (9) befestigten, exzentrisch angeordneten Nockenscheiben (2,3), welche auf einer starr und spielarm gelagerten Rollenhebelwelle (6) schwenkbar angeordnete Rollenhebel (7) antreibt, dadurch gekennzeichnet, dass die Nockenwelle (9) auf einem Schlitten (14) starr gelagert ist, dass die Berührung zwischen Rollen (4,5) und Nockenscheiben (2,3) durch Verschiebung des Schlittens (14) aufhebbar ist, und dass mindestens ein motorisch angetriebener Anschlag (17) vorhanden ist, der zum Gleichstellen der Schäfte auf die Rollenhebel (7) wirkt.

2. Positive Exzentermaschine nach Anspruch 1, dadurch gekennzeichnet, dass sich der Schlitten (14) in einer schiefen Fläche, vorzugsweise einer schiefen Ebene, bewegt, wobei der entsprechende Neigungswinkel alpha zur Horizontalen in einem Bereich liegt, der die Spielaufhebung zwischen Nockenscheiben (2,3) und Rollen (4,5) durch das Eigengewicht des Schlittens (14) und seiner mitbewegten Komponenten ermöglicht.

3. Positive Exzentermaschine nach Anspruch 1, dadurch gekennzeichnet, dass die Spielaufhebung zwischen Nockenscheiben (2,3) und Rollen (4,5) durch eine motorische Antriebsvorrichtung (27) erfolgt.

4. Positive Exzentermaschine nach einem der Ansprüche 1 bis 3, mit einem Blockierklotz (21) mit motorischer Antriebsvorrichtung (28) zum fixieren des Schlittens (14) in einer spielfreien Lage von Rollen (4,5) und Nockenscheiben (2,3).

5. Positive Exzentermaschine nach einem der Ansprüche 1 bis 4, dadurch gekennzeichnet, dass bei aufgehobener Berührung zwischen Rollen (4,5) und Nockenscheiben (2,3) mit motorisch beweglichen Anschlägen (17,18) zum fixieren der Rollenhebel (7) Schaftgleichstellungen in vorgebbaren Lagen einstellbar sind.

6. Positive Exzentermaschine nach einem der Ansprüche 1 bis 5, mit einem Anschlag (17), der starr mit dem Schlitten (14) verbunden ist.

7. Positive Exzentermaschine nach einem der Ansprüche 5 und 6, dadurch gekennzeichnet, dass der Anschlag (18) Teil eines weiteren Schlittens (15) ist, der mit lösbaren Mitteln sowie einem Motor (26) zum betätigen der Kupplungsmittel (23) an den Schlitten (14) an- und abkoppelbar ist.

8. Webmaschine mit einer positiven Exzentermaschine nach einem der Ansprüche 1 bis 7.

## Claims

1. A positive eccentric dobby for driving the heald shafts of a loom having eccentrically disposed cam discs (2, 3) attached to a camshaft (9), which drives roller levers (7) pivoted on a rigidly mounted roller lever shaft (6) with minimal clearance,
**characterised in that** the camshaft (9) is rigidly mounted on a carriage (14),
**in that** the contact between rollers (4, 5) and cam discs (2, 3) can be eliminated by the displacement of the carriage (14),
**and in that** at least one motor-driven stop (17), which acts on the roller levers (7) to coordinate the heald shafts, is provided.

2. A positive eccentric dobby according to Claim 1,
**characterised in that** the carriage (14) moves in an inclined surface, preferably an inclined plane, with the corresponding angle of inclination alpha to the horizontal lying in a range which enables the elimination of a clearance between cam discs (2, 3) and rollers (4, 5) by the dead weight of the carriage (14) and of its components entrained therewith.

3. A positive eccentric dobby according to Claim 1,
**characterised in that** the elimination of a clearance between cam discs (2, 3) and rollers (4, 5) is achieved by a motorised driving device (27).

4. A positive eccentric dobby according to one of Claims 1 to 3, having a jamming block (21) with a motorised driving device (28) to fix the carriage (14) in a position in which there is no clearance between rollers (4, 5) and cam discs (2, 3).

5. A positive eccentric dobby according to one of Claims 1 to 4,
**characterised in that** when contact is eliminated between rollers (4, 5) and cam discs (2, 3), the coordination of the heald shafts in preset positions can be controlled with stops (17, 18), which can be moved by motor, to fix the roller levers (7).

6. A positive eccentric dobby according to one of Claims 1 to 5, having a stop (17) which is rigidly connected to the carriage (14).

7. A positive eccentric dobby according to one of Claims 5 and 6,
**characterised in that** the stop (18) is a part of a further carriage (15), which can be coupled and uncoupled to/from the carriage (14) with detachable means and also with a motor (26) to actuate the coupling means (23).

8. A loom having a positive eccentric dobby as specified in one of the Claims 1 to 7.

## Revendications

1. Mécanisme à excentriques positifs de commande des lames d'une machine à tisser, comprenant des cames (2, 3) disposées excentriquement, fixées à un arbre à cames (9) et commandant des leviers à galets (7) disposés oscillants sur un arbre (6) monté rigidement et sans jeu, caractérisé en ce que l'arbre à cames (9) est monté rigidement sur un chariot (14), en ce que le contact entre galets (4, 5) et cames (2, 3) peut être supprimé par déplacement du chariot (14) et en ce qu'il existe au moins une butée (17) commandée par moteur et agissant sur les leviers à galets (7) pour la coordination des lames.

2. Mécanisme à excentriques positifs selon la revendication 1, caractérisé en ce que le chariot (14) se déplace sur une surface inclinée, de préférence sur un plan incliné, l'angle d'inclinaison correspondant alpha sur l'horizontale étant dans une plage qui permet la suppression du jeu entre cames (2, 3) et galets (4, 5) par le poids propre du chariot (14) et de ses composants déplacés avec lui.

3. Mécanisme à excentriques positifs selon la revendication 1, caractérisé en ce que la suppression du jeu entre cames (2, 3) et galets (4, 5) est produite par un dispositif motorisé de commande (27).

4. Mécanisme à excentriques positifs selon l'une des revendications 1 à 3, comprenant un bloc d'immobilisation (21) équipé d'un dispositif motorisé de commande (28) pour la fixation du chariot (14) à une position sans jeu des galets (4, 5) et des cames (2, 3)

5. Mécanisme à excentriques positifs selon l'une des revendications 1 à 4, caractérisé en ce que, lorsque le contact entre galets (4, 5) et cames (2, 3) est supprimé, les coordinations des lames à des positions prescrites sont réglables par des butées (17, 18) pouvant être déplacées par moteur pour l'immobilisation des leviers à galets (7).

6. Mécanisme à excentriques positifs selon l'une des revendications 1 à 5, comprenant une butée (17) qui est solidarisée avec le chariot (14).

7. Mécanisme à excentriques positifs selon l'une des revendications 5 et 6, caractérisé en ce que la butée (18) fait partie d'un autre chariot (15) qui peut être accouplé au chariot (14) et en être désaccouplé par des organes amovibles ainsi que par un moteur (26) d'actionnement des organes d'accouplement (23).

8. Machine à tisser équipée d'un mécanisme à excentriques positifs selon l'une des revendications 1 à 7.
